# EUROPÄISCHE PATENTSCHRIFT

(11) **EP 1 201 335 B1**
(45) Veröffentlichungstag und Bekanntmachung des Hinweises auf die Patenterteilung: **31.05.2006**
(21) Anmeldenummer: 00123367.5
(22) Anmeldetag: 31.10.2000
(51) Int. Cl.: B22D 17/04, B22D 17/22, B22D 35/06

(54) **Einrichtung zur Herstellung von Metall-Druckgussteilen, insbesondere aus NE-Metallen**
Device for producing pressure die castings, especially from non-ferrous metals
Procédé pour la fabrication de pièces coulées sous pression , en particulier à partir de metaux non-ferreux

(43) Veröffentlichungstag der Anmeldung: 02.05.2002
(73) Patentinhaber: Oskar Frech GmbH + Co. KG, 73614 Schorndorf (DE)
(72) Erfinder: Fink, Roland, 73650 Winterbach (DE)
(74) Vertreter: Patentanwälte Ruff, Wilhelm, Beier, Dauster & Partner

(56) Entgegenhaltungen:
- DE-A- 3 335 282
- DE-A- 4 205 998
- US-A- 3 452 805
- US-A- 3 520 026
- US-A- 3 903 956
- PATENT ABSTRACTS OF JAPAN vol. 017, no. 275 (M-1418), 27. Mai 1993 (1993-05-27) & JP 05 008017 A (KUBOTA CORP), 19. Januar 1993 (1993-01-19) -& JP 05 008017 A (KUBOTA CORP) 19. Januar 1993 (1993-01-19)

## Beschreibung

Die Erfindung betrifft eine Einrichtung zur Herstellung von Metall-Druckgussteilen, insbesondere aus NE-Metallen, nach dem Oberbegriff des Anspruchs 1.

Warmkammer-Druckgießmaschinen mit zugehörigem Formenaufbau sind bekannt. Beim Warmkammer-Druckgießen werden die NE-Metalle Zink und Magnesium sowie in geringerem Umfang Blei oder Zinn vergossen. Metall hat die Eigenschaft, schnell abzukühlen. Im Druckguss gießt man daher, um die beste Gießqualität zu erzielen, mit hoher Geschwindigkeit und hohem Druck. Der Formfüllvorgang beträgt dabei je nach Teilegröße und minimaler Wandstärke zwischen 5ms und 30ms. Die Schließkraft von Warmkammermaschinen beträgt bis zu 10000kN.

Beim Gießvorgang gibt es zur Berechnung des Angußsystems bestimmte Erfahrungswerte, die beispielsweise bei Zink bei einer maximalen Anschnittgeschwindigkeit von ca. 50m pro Sekunde und bei Magnesium bei maximal 100m pro Sekunde liegen. Bei den eingesetzten hohen Schmelztemperaturen von ca. 650°C bei Magnesium und ca. 420°C bei Zink, sind diese NE-Metalle im flüssigen Zustand nahezu so dünnflüssig wie Wasser. Um die vorher erwähnte Anschnittgeschwindigkeit nicht zu übersteigen, muß der Querschnitt der Anschnittfläche, d.h. der Teil des Angußsystems, der hinterher die Abtrennung des Angussteils von der Form ermöglicht, in seinem Querschnitt entsprechend ausgelegt sein.

Es ist auch bekannt ("Die Bedienung der Druckgussmaschine", Society of Die Casting Engineers, Detroit/USA Copyright 1972, Seite 7), dass man beim Warmkammer-Druckgießverfahren einen Fächer oder einen Tangentialanguß verwendet, um das Druckgussteil gleichmäßig füllen zu können. Dies führt, insbesondere wenn Mehrfachformen verwendet werden, zu einem komplexen Angußsystem, das nach dem Erkalten des Metalles als nicht verwertbarer Rest übrig bleibt. Dieser Angußanteil weist, bezogen auf das Druckgussteil, einen Gewichtsanteil zwischen 40% und 100% auf. Der nach jedem Schuss übrig bleibende Angussanteil wird anschließend wieder geschmolzen, was aber einen erheblichen zusätzlichen Energieaufwand erforderlich macht. Es entstehen außerdem Materialverluste durch Abbrand, Entgraten des Angusses und Recycling desselben.

In der Patentschrift US 3.903.956 ist eine Warmkammer-Druckgießmaschine der eingangs genannten Art offenbart, die von einem Typ mit sogenannter selbstabreißender Form ist. Das Angußsystem beinhaltet bei der dortigen Gießmaschine einen Laufkanal, der in einem an ein eintrittsseitiges Angußmundstück anschließenden Abschnitt innerhalb eines feststehenden, an einer festen Formhälfte fixierten Angußblocks beheizbar ist und von dort entlang einer Trennlinie zwischen dem festen Angußblock und einem beweglichen, an einer beweglichen Formhälfte fixierten Angußblock und entlang einer Trennlinie von fester und beweglicher Formhälfte bis zur Form führt. An der formabgewandten Seite weist der bewegliche Angußblock einen Hinterschnitt auf, mit dem er den Anguss des gegossenen Teils beim Öffnen der Form mitreißt und dadurch vom Material im dahinterliegenden Laufkanalabschnitt abreißt. Systembedingt verbleibt auf diese Weise ein relativ langes Angußteil. Dieser Maschinentyp eignet sich zudem nur zum Gießen von Teilen, die mit dieser Selbstabreißtechnik verträglich sind.

Der Erfindung liegt die Aufgabe zugrunde, bei einer Einrichtung der eingangs genannten Art eine Ausgestaltung vorzusehen, bei der mit wesentlich weniger Angußanteil gearbeitet werden kann.

Die Erfindung löst diese Aufgabe durch eine Einrichtung mit den Merkmalen des Anspruchs 1. Durch die erfindungsgemäße Ausgestaltung wird es möglich, das Material in den stets erforderlichen, zum Teil sehr komplexen Angußkanälen in flüssigem Zustand zu halten, so dass nach der Abkühlung des Metalles in der Form keine Abkühlung des in den Angußkanälen befindlichen Materials eintritt. Dieses Material kann beim nächsten Schuss erneut verwendet werden.

Bei Kunststoffspritzgießmaschinen ist es zwar grundsätzlich bekannt, Heißkanalsysteme vorzusehen. Da die Wärmeleiteigenschaften von Kunststoff aber entscheidend von jenen von Metallen abweichen, ist eine Übertragung der Ausgestaltung solcher Heißkanalsysteme, bei denen punktförmig oder über einen Tunnel die Form gefüllt werden kann, nicht möglich.

In Weiterbildung der Erfindung wird vorgesehen, dass Düsenspitzen an die Düsen angesetzt sind, die mit einem Kammanguß- oder Fächerangußsystem versehen und unmittelbar an die Kontur des Teiles anschließen, wobei das Kamm- oder Fächerangußsystem den Anschnitt bildet oder diesem unmittelbar vorgelagert ist. Diese Ausgestaltung bringt den Vorteil mit sich, dass die im Anschnittquerschnitt der Düsenspitzen befindliche Metallschmelze nach der Formfüllung zumindest in den semisoliden Zustand übergeht, weil die Düsenspitzen selbst nicht beheizt sind. Dieses Material verhindert dadurch, dass nach dem Öffnen der Form Metall aus dem Heißkanalsystem nachfließt oder durch dieses wieder zurück in das Mundstück, den Steigkanal oder den Gießbehälter zurückgelangt.

In Weiterbildung der Erfindung sind dabei Düsenspitzen und Düsen jeweils mit kegelförmigen Steckanschlüssen versehen, die auch bei den vorher erwähnten, sehr hohen Temperaturen von 650°C bzw. 420°C eine ausreichende Abdichtung durch das Anlegen von Metall an Metall gewährleisten.

Die Düsenspitzen selbst können dabei an beheizte Düsen angesteckt sein und die Düsen wiederum an die beheizten Kanäle.

In Weiterbildung der Erfindung können die Düsenspitzen an die jeweils verwendete Form des herzustellenden Teiles angepasst ausgebildet sein. Die Düsenspitzen können dabei an diese Form seitlich oder zentral angesetzt werden.

Eine Alternative zur Verhinderung des Rückflusses des flüssigen Metalls in die Steigleitung und den Gießbehälter kann auch dadurch erreicht werden, dass dem Mundstück eine am Angußsystem anliegende und unbeheizte Düsenspitze zugeordnet wird, in der sich nach Formfüllung ein Pfropfen bildet, der wiederum den Rückfluss der im Mundstück und Steigrohr befindlichen Schmelze zum Gießbehälter unterbinden kann. Dieser Pfropfen wird beim nächsten Schuss in das Heißkanalsystem gedrückt, wo ein entsprechender Aufnahmeraum für den Pfropfen vorgesehen wird, in den der Pfropfen gelangt und dadurch das weitere Einschießen flüssigen Materiales nicht weiter behindert wird. Der Pfropfen schmilzt im Heißkanalsystem wieder auf.

Um in jedem Fall einen Rücklauf in den Gießbehälter zu vermeiden, kann zusätzlich oder anstelle der eben erwähnten Alternative mit einem Mundstück auch vorgesehen werden, dass im Steigkanal ein Rückschlagventil angeordnet ist. Ein Rückschlagventil kann auch im Gießkolben angeordnet sein, so dass der bisher bei Druckgussmaschinen auftretende Nachteil, dass dann, wenn beim Rückzug des Gießkolbens aus dem Steigkanal kein Material nachfließt, durch den im Gießzylinder auftretenden Unterdruck Material an den Kolbenringen vorbei in den Gießzylinder fließt, vermieden werden kann. Durch die Anordnung eines Rückschlagventils im Gießkolben kann Material nun unmittelbar aus dem Gießbehälter durch den Gießkolben in den Gießzylinder fließen. Die in diesem Fall einzusetzenden Rückschlagventile sollten im Hinblick auf die auftretenden hohen Temperaturen aus hochhitzebeständigem Metall oder aus Keramik bestehen.

Die Erfindung ist anhand von Ausführungsbeispielen in der Zeichnung dargestellt und wird im folgenden erläutert. Es zeigen:
- Fig. 1: die schematische Darstellung der Gießeinheit einer Warmkammer-Druckgießmaschine mit dem an den Angußkanal der Form angesetzten Mundstück,
- Fig. 2: die schematische Darstellung des nach der Erfindung vorgesehenen Heißkanalangußsystems, das in die Form führt,
- Fig. 3: eine vergrößerte Darstellung des Übergangs aus dem Heißkanalsystem in die Form, gemäß der linken Form der Fig. 2,
- Fig. 4: eine schematische Darstellung, der für die Formfüllung verwendeten Düsenspitze der Fig. 3 in etwa längs der Linie IV-IV der Fig. 3 geschnitten,
- Fig. 5: eine vergrößerte Darstellung des Überganges vom Heißkanalsystem zur Form, entsprechend der rechten Form der Fig. 2,
- Fig. 6: die Schnittdarstellung der Düsenspitze und des Angusses längs der Linie VI-VI der Fig. 5 geschnitten,
- Fig. 7: eine Darstellung ähnlich den Fig. 3 oder 5, jedoch mit einer anderen Anordnung des Übergangs der Schmelze zur Form,
- Fig. 8: die schematische aber vergrößerte Ansicht der Düsenspitze in Richtung des Pfeiles VIII jedoch ohne die vorgeschaltete Düse,
- Fig. 9: eine Teilansicht der Gießeinrichtung einer Warmkammer-Druckgießmaschine ähnlich Fig. 1, jedoch mit Rückschlagventilen in der Steigbohrung und im Gießkolben und
- Fig. 10: schließlich die schematische Darstellung des Endes des Mundstückes mit einer angesetzten nicht beheizten Düsenspitze.

Die Fig. 1 zeigt zunächst mehr oder weniger schematisch den Gießbehälter 1 einer Warmkammer-Druckgießmaschine, der in die Schmelze 2 des zu vergießenden Metalls, beispielsweise Magnesium oder Zink, eingesetzt ist. Diese Metallschmelze 2 wird innerhalb eines Tiegels 3 gehalten, der in nicht näher dargestellter Weise in einen Warmhalteofen eingesetzt ist.

Der Gießbehälter 1 weist einen Gießzylinder 4 mit einem Gießkolben 5 auf, der in nicht näher gezeigter, weil bekannter Weise mit einem an seine Kolbenstange 6 anschließenden Antrieb versehen ist, der hydraulischer oder auch elektrischer Art sein kann. Der Gießzylinder 4 weist in seinem oberen Bereich eine seitliche Zuflussöffnung 7 auf, durch die die Schmelze 2 in das Innere des Gießzylinders 4 einströmen kann, wenn sich der Kolben 5 in einer oberhalb dieser Öffnung 7 liegenden Stellung befindet. Im dargestellten Zustand hat der Gießkolben 5 die Füllstellung überschritten und wird im Sinn des Pfeiles 8 nach unten bewegt, wobei die im Gießzylinder 4 und in der an den Gießzylinder 4 anschließenden Steigbohrung 9 befindliche Schmelze über die - beheizte - Düse 10 dem Angussmundstück 11 zugeführt wird, das sich in der schematisch angedeuteten festen Formhälfte 12 befindet.

Während nun bei konventionellen Druckgussverfahren mit Warmkammer-Druckgießmaschinen vom Angussmundstück 11 aus Läuferkanäle jeweils zu den Formhohlräumen führen und in diese über die Anschnitte übergehen, ist bei der Einrichtung nach der Erfindung das Angussmundstück 11 Teil eines Heißkanalangußsytemes 13, das eine Beheizung der Läuferkanäle 14 und der diesen nachgeschalteten Düsen 15 bis zur Form 16 vorsieht.

Es ist bekannt, dass im herkömmlichen Druckgießverfahren die vom Gießkolben 5 durch die Steigbohrung und durch die Mundstücksdüse 10 gedrückte Metallschmelze, die über die Läuferkanäle und die jeweiligen Anschnitte in die Form gelangt, unter Druck gehalten wird, bis sie erstarrt. Nach dem Öffnen der Form und gegebenenfalls nach dem Zurückziehen der Kerne, sofern solche zur Form gehören, verbleibt das Gussstück in der beweglichen, hier nicht gezeigten Formhälfte, während sich der Gießkolben 5 in seine Ausgangsstellung zurückbewegt, die in Fig. 1 mit 5' gestrichelt angedeutet ist. Bei dieser Rückwärtsbewegung wird die im Düsenmundstück 10 und in der Steigbohrung 9 befindliche Schmelze in den Gießzylinder 4 zurückgesaugt. Die in der Form befindliche Schmelze ist erstarrt.

Nach dem Öffnen der Form und dem Auswerfen der Teile müssen diese entgratet werden, was bedeutet, dass der Anguss, die Läuferkanäle und die Überläufe vom Gussteil getrennt werden. Dieser gesamte Gussrest wird danach wieder eingeschmolzen und erneut verarbeitet. Wie eingangs bereits angedeutet worden ist, ist hierfür ein relativ großer Arbeitsaufwand und Energieaufwand vonnöten, denn dieser Gussrest beträgt - in Gewichtsprozenten ausgedrückt - zwischen 40% und 100% des Gewichts der hergestellten Teile.

Das Heißkanalsystem 13 nach Fig. 2 vermeidet nun den Anfall solcher erheblichen Gussreste. Es ist in Fig. 2 zunächst zu erkennen, dass das Angussmundstück 11 von einer Beheizungshülse 17 umgeben ist, die über die Anschlussleitung 18 mit Energie versorgt wird. Die Heizhülse kann, ebenso wie die weiter noch vorzusehenden Heizhülsen 19 und die Heizpatrone 20, welche zur Aufheizung der Düsen 15 bzw. zur Beheizung des Kanals 14 dienen, mit elektrischem Strom versorgt sein. Die Fig. 3 zeigt nun, dass die Düse 15 vor dem Formhohlraum 16 mit einem Konus 21 versehen und mit diesem in den zugehörigen Aufnahmekonus des Teiles 22 des Heißkanalsystems 13 eingesteckt und dort abgedichtet gehalten ist. Auf diese Weise wird eine Metall zu Metall-Dichtung erreicht, die bei den hohen Temperaturen beim Vergießen von Nichteisen (NE)-Metallen (650°C bei Magnesium und 420°C bei Zink) erforderlich ist. In diese beheizten Düsen 15 ist nun an dem vom Konus 21 abgewandeten Ende eine Düsenspitze 23 eingesetzt, und zwar ebenfalls mit einem Konus 24, der in einen entsprechenden Gegenkonus der Düse 15 dicht und fest eingesetzt ist.

Die Düse 23 selbst ist an ihrem unteren Ende mit kammartig angeordneten Einspritzkanälen 25 versehen, die unmittelbar in den Formhohlraum 16 münden. Der Querschnitt aller Einspritzkanäle 25 muß als Ganzes dem Anschnittquerschnitt entsprechen, der nach den für das Warmkammer-Druckgussverfahren geltenden Erfahrungswerten für die Herstellung einer bestimmten Form notwendig ist. Auf diese Weise wird sichergestellt, dass die in diesen Kanälen 25 auftretende Gießgeschwindigkeit die zulässige maximale Geschwindigkeit nicht überschreitet, wie das eingangs schon erwähnt worden ist.

Es ist ohne weiteres zu erkennen, dass in diesem Fall die im Heißkanalsystem 13 vorhandene Schmelze auf einer Temperatur gehalten werden kann, bei der sie sich noch im flüssigen Zustand befindet. Die nach Beendigung des Druckgießvorganges unter Druck in der Form 16 gehaltene Schmelze erstarrt relativ schnell. Die im Kammanguss der Vielzahl der Kanäle 25 befindliche Schmelze geht zumindest in den semi-soliden Zustand über. Die Düsenspitze 23 ist, wie zu sehen ist, nicht beheizt und sie befindet sich im Bereich des Formhohlraumes 16. Dieser Anschnitt, der durch die Vielzahl der Kanäle 25 gebildet wird, wird beim Entfernen der beweglichen Formhälfte 26 von dem an der festen Formhälfte 12 verbleibenden Kanalteil 27 abgetrennt, so dass kein erstarrter Angussrest verbleibt, der anschließend erneut eingeschmolzen werden müsste.

Ähnliches gilt auch für die schematisch und beispielhaft zusätzlich angedeutete Form 16a, die über einen Angussfächer 28 (Fig. 6) mit einem in den Formhohlraum 16a übergehenden Anschnitt 29 mit der Düse 23a in Verbindung steht. Hier befinden sich in der Düse 23a die Angusskanäle 25a am Boden der Düse und sie verlaufen im wesentlichen in Richtung der Achse der Düse 15a. Unterhalb des Düsenmundstücks 23a entsteht daher beim Guss der Angussfächer 28, der über den Anschnitt 29 in den Formhohlraum 16a übergeht. Beim Trennen der beweglichen Formhälfte 26 vom Teil 27 des Heißkanalangußsystems 13, wird der Angussfächer 28 mit ausgestoßen. Er lässt sich über seinen Anschnitt 29 anschließend leicht vom fertigen Teil trennen. Die Düsenspitzen 23 und 23a der Fig. 3 bis 6 sind jeweils so ausgelegt gewesen, dass der Anguss seitlich an der Düse erfolgt.

Die Fig. 7 und 8 zeigen nun eine weitere Möglichkeit der Ausgestaltung einer Düsenspitze 23b, die wiederum über einen Konus 21b an der Düse 15b angesteckt ist. Diese Düsenspitze 23b ist mit ihren Angusskanälen 25b und 30 zentral auf den Formhohlraum 16b aufgesetzt und bewirkt dadurch, dass die Schmelze zentral unmittelbar in den Formhohlraum 16b eingedrückt wird. Durch die Vielzahl der auch hier verwendeten Kanäle 25b bzw. 30, die alle - ebenso wie bei den Düsenspitzen 23 und 23a der Fig. 3 bis 6 - Durchmesser von etwa 1mm bis 1,5mm haben können, entsteht ebenfalls eine Art Kammanguss, der sich beim Öffnen der Form leicht, sowohl von der Düsenspitze als anschließend auch vom Druckgussteil, lösen lässt.

Zur Erläuterung soll noch drauf hingewiesen werden, dass die verwendeten NE-Metalle, wie beispielsweise Magnesium und Zink im flüssigen Zustand, d.h. also bei ihren Schmelztemperaturen von etwa 650°C bei Magnesium und etwa 420°C bei Zink, fast so dünnflüssig wie Wasser sind. Sie lassen sich daher ohne weiteres durch den "Kammanguss" in die entsprechenden Formhohlräume hereindrücken. Der Formfüllvorgang benötigt Zeiten in der Größenordnung zwischen 5ms und 30ms. Das in der Form befindliche Material erstarrt dann relativ schnell, während das Material in den kleinen Bohrungen 25, 25a und 25b der Düsenspitzen 23, 23a und 23b in die Semisolidphase übergeht und dadurch auch bei Beendigung des Druckgussvorganges das Heißkanalsystem 13 abschließt. Beim nächsten Schuss wird dieses sich noch in der Semisolidphase befindliche Material mit in die Form hereingedrückt.

Beim Einsatz des Heißkanalangußsystems 13 ist auch darauf zu achten, dass beim Rückzug des Gießkolbens 5 kein flüssiges Metall über die Düse 10 und die Steigbohrung 9 aus dem Heißkanalangußsystem 13 herausgezogen wird. Wäre das der Fall, so könnte der nächste Schuss nur mit einer gewissen Zeitverzögerung erfolgen, weil die Laufkanäle des Heißkanalangußsystems 13 und möglicherweise auch Steigkanal 9 und Mundstück 10 zunächst erst mit Schmelze wieder gefüllt werden müssten.

Die Fig. 9 sieht daher vor, dass der Gießkolben 5' mit einem Rückschlagventil 31 ausgerüstet wird, das es der im Behälter 3 befindlichen Metallschmelze erlaubt, bei der Rückzugsbewegung des Gießkolbens 5' im Sinn des Pfeiles 32 von oben her durch den Gießkolben hindurch in den darunter befindlichen Raum des Gießzylinders 4 hereinzuströmen. Ein Unterdruck im Gießzylinder 4 während der Rückbewegung des Gießkolbens 5', der bei konventionellen Anlagen auftritt, wenn das Mundstück abgeschlossen ist, entsteht daher nicht. Zusätzlich ist ein weiteres Rückschlagventil 32 am unteren Ende der Steigbohrung 9 eingesetzt, so dass auch hier kein Rückfluss von Schmelze aufgrund des Eigengewichtes stattfinden kann. Die flüssige Schmelze bleibt daher im Heißkanalangußsystem 13, in der Düse 10 und im Steigkanal bis zum nächsten Schuss stehen. Da insofern die heiße Schmelze direkt am Teil bzw. an den Formhohlräumen 16, 16a, 16b ansteht, ist der Gießprozess kürzer und noch genauer zu beherrschen.

Die Fig. 10 schließlich zeigt eine weitere Möglichkeit, auf verhältnismäßig einfache Weise den Rückfluss von Schmelze aus dem Heißkanalangußsystem 13 zu verhindern. Zwischen dem Angussmundstück 11 des Heißkanalangußsystems 13 und der in bekannter Weise durch eine elektrische oder induktiv wirkende Heizspirale 33 beheizten Düse 10 wird ein Mundstückskörper 34 eingesetzt, der nicht beheizt ist und daher eine "Einfrierzone" bildet. Nach jedem Schuss wird innerhalb dieses Mundstückskörpers 34 ein kalter Pfropfen 35 entstehen, der die Durchgangsbohrung der Düse 10 abdichtet. Schmelze im Heißkanalsystem 13 kann daher durch das Angussmundstück 11 nicht zurückfließen.

Die Fig. 2 zeigt, dass das Heißkanalangußsystem 13 fluchtend zu der Durchtrittsbohrung 36 des Mundstückes 10 am Läuferkanal 14 einen Aufnahmeraum 37 (Fig. 2) aufweist, in dem der Pfropfen 35 beim nächsten Schuss aufgefangen wird und daher nicht durch das Kanalsystem zu den Formhohlräumen gelangen kann. Dieser Pfropfen schmilzt im Heißkanalsystem 13 bis zum darauf folgenden Schuss auf.

## Patentansprüche

1. Einrichtung zur Herstellung von Metalldruckgussteilen, insbesondere aus NE-Metallen, mit einer Warmkammer-Druckgießmaschine die einen in einem Gießbehälter (1) ausgebildeten Steigkanal (9), eine an den Steigkanal anschließende Mundstückdüse (10) und ein Angußsystem (13) umfasst, das ein mit der Mundstückdüse koppelbares Angußmundstück (11) und mindestens einen vom Angußmundstück abführenden Laufkanal (14) beinhaltet, der mit einem jeweiligen Anschnitt in eine Druckgussform (16, 16a, 16b) mündet, **dadurch gekennzeichnet, dass** das Angußsystem als Heißkanalangußsystem (13) ausgebildet ist, das mehrere Laufkanäle und Mittel (17 bis 20) zur Beheizung der Laufkanäle (14) bis zum jeweiligen in die Druckgussform mündenden Anschnitt aufweist.

2. Einrichtung nach Anspruch 1, **dadurch gekennzeichnet, dass** das Heißkanalangußsystem als Kamm- oder Fächerangußsystem ausgebildet ist, wobei an Düsen (15, 15a, 15b) angesetzte Düsenspitzen (23, 23a, 23b) vorgesehen sind, die mit kamm- oder fächerartiger Angußkanalführung unmittelbar an den Formhohlraum (16, 16a, 16b) anschließen und damit den jeweiligen Anschnitt bilden oder diesem unmittelbar vorgelagert sind.

3. Einrichtung nach Anspruch 2, **dadurch gekennzeichnet, dass** die Düsenspitzen (23, 23a, 23b) und Düsen (15, 15a, 15b) jeweils mit kegelförmigen Steckanschlüssen (21, 21a, 21b) zur Abdichtung versehen sind.

4. Einrichtung nach Anspruch 2 oder 3, **dadurch gekennzeichnet, dass** die Düsenspitzen (23, 23a, 23b) an die Düsen (15, 15a, 15b) angesteckt und die Düsen an die beheizbaren Laufkanäle (14) angeschlossen und beheizbar sind.

5. Einrichtung nach Anspruch 2, **dadurch gekennzeichnet, dass** die Düsenspitzen (23, 23a, 23b) an die Form (16, 16a, 16b) angepasst ausgebildet sind.

6. Einrichtung nach Anspruch 5, **dadurch gekennzeichnet, dass** die Düsenspitzen (23, 23a, 23b) seitlich oder zentral an den zugeordneten Formhohlraum (16, 16a, 16b) ansetzbar sind.

7. Einrichtung nach einem der Ansprüche 2 bis 6, **dadurch gekennzeichnet, dass** die Angußkanäle (25, 25a, 25b) der Düsenspitzen (23, 23a, 23b) im Querschnitt so klein ausgebildet sind, dass die in ihnen befindliche Schmelze nach Formfüllung in den semi-soliden Zustand übergeht.

8. Einrichtung nach Anspruch 1 und 2, **dadurch gekennzeichnet, dass** der Mundstückdüse (10) eine am Angußsystem (13) anliegende und unbeheizte Düsenspitze (34) zugeordnet ist, die so ausgelegt ist, dass sich in ihr nach Formfüllung ein Pfropfen (35) bildet.

9. Einrichtung nach Anspruch 8, **dadurch gekennzeichnet, dass** im Heißkanalangußsystem (13) ein Auffangraum (37) für den beim nächsten Schuss aus der Düsenspitze (34) herausgedrückten Pfropfen (35) vorgesehen ist.

10. Einrichtung nach Anspruch 9, **dadurch gekennzeichnet, dass** der Aufnahmeraum (37) in der Flucht einer Bohrung (36) der Mundstückdüse (10) der Warmkammer-Druckgießmaschine angeordnet ist.

11. Einrichtung nach einem der Ansprüche 1 bis 10, **dadurch gekennzeichnet, dass** im Steigkanal (9) ein Rückschlagventil (32) angeordnet ist.

12. Einrichtung nach Anspruch 11, **dadurch gekennzeichnet, dass** das Rückschlagventil (32) am unteren Ende des Steigkanals (9) vorgesehen ist.

13. Einrichtung nach einem der Ansprüche 1 bis 12, **dadurch gekennzeichnet, dass** im Gießkolben (5') ein Rückschlagventil (31) angeordnet ist.

14. Einrichtung nach einem der Ansprüche 11 bis 13, **dadurch gekennzeichnet, dass** das oder die Rückschlagventile (32, 31) aus hochhitzebeständigem Metall oder aus Keramik bestehen.

## Revendications

1. Dispositif pour la fabrication de pièces en métal coulées sous pression, en particulier en métaux non ferreux, avec une machine à couler sous pression à chambre chaude, qui comprend un carneau montant
(9) réalisé dans un récipient de coulée (1), une buse de filière (10) adjacente au carneau montant
et un système d'entrée (13), qui inclut une filière d'entrée (11) pouvant être couplée à la buse de filière et au moins un canal de coulée (14) partant de la filière d'entrée qui aboutit dans un moule de coulée sous pression (16, 16a, 16b) avec une attaque de coulée correspondante, **caractérisé en ce que** le système d'entrée est réalisé comme système d'entrée à canal chaud (13), qui comporte plusieurs canaux de coulée et moyens (17 à 20) de chauffage des canaux de coulée (14) jusqu'à l'attaque de coulée correspondante qui aboutit dans le moule de coulée sous pression.

2. Dispositif selon la revendication 1, **caractérisé en ce que** le système d'entrée à canal chaud est réalisé comme système d'entrée en peigne ou en éventail, des pointes de buses (23, 23a, 23b) fixées sur des buses (15, 15a, 15b) directement adjacentes à la cavité du moule (16, 16a, 16b) avec un guidage de canal d'entrée ressemblant à un peigne ou à un éventail et formant ainsi l'attaque de coulée correspondante ou étant placées directement avant cette dernière étant prévues.

3. Dispositif selon la revendication 2, **caractérisé en ce que** les pointes de buses (23, 23a, 23b) et les buses (15, 15a, 15b) sont respectivement dotées de raccords coniques à emboîter (21, 21a, 21b) pour assurer l'étanchement.

4. Dispositif selon la revendication 2 ou 3,
**caractérisé en ce que** les pointes de buses (23, 23a, 23b) sont emboîtées sur les buses (15, 15a, 15b) et **en ce que** les buses sont raccordées aux canaux de coulée chauffants (14) et peuvent être chauffées.

5. Dispositif selon la revendication 2, **caractérisé en ce que** les pointes de buses (23, 23a, 23b) sont réalisées adaptées au moule (16, 16a, 16b).

6. Dispositif selon la revendication 5, **caractérisé en ce que** les pointes de buses (23, 23a, 23b) peuvent être fixées en position latérale ou centrale sur la cavité de moule correspondante (16, 16a, 16b).

7. Dispositif selon une des revendications 2 à 6, **caractérisé en ce que** la section transversale des canaux d'entrée (25, 25a, 25b) des pointes de buses (23, 23a, 23b) est réalisée si petite que la fonte qui se trouve dans ces derniers passe à l'état semi-solide après le remplissage du moule.

8. Dispositif selon les revendications 1 et 2, **caractérisé en ce qu'**une pointe de buse (34) en contact avec le système d'entrée (13) et non chauffée, qui est conçue de telle manière qu'une plaque de lingotières (35) s'y forme après le remplissage du moule, est affectée à la buse de filière (10).

9. Dispositif selon la revendication 8, **caractérisé en ce qu'**un espace de récupération (37) pour la plaque de lingotières (35) éjectée de la pointe de buse (34) lors de la charge suivante est prévu dans le système d'entrée à canal chaud.

10. Dispositif selon la revendication 9, **caractérisé en ce que** l'espace d'accueil (37) est disposé dans l'alignement d'un perçage (36) de la buse de filière (10) de la machine à couler sous pression à chambre chaude.

11. Dispositif selon une des revendications 1 à 10, **caractérisé en ce qu'**une soupape de retenue (32) est disposée dans le carneau montant (9).

12. Dispositif selon la revendication 11, **caractérisé en ce que** la soupape de retenue (32) est prévue à l'extrémité inférieure du carneau montant (9).

13. Dispositif selon une des revendications 1 à 12, **caractérisé en ce qu'**une soupape de retenue (31) est disposée dans le piston d'injection (5').

14. Dispositif selon une des revendications 11 à 13, **caractérisé en ce que** la ou les soupape(s) de retenue (32, 31) est/sont en métal réfractaire aux hautes températures ou en céramique.

## Claims

1. Device for producing metal pressure die castings, in particular from non-ferrous metals, with a hot-chamber pressure die-casting machine which comprises a standpipe (9) formed in a casting vessel (1), a gooseneck nozzle (10) adjoining the standpipe and a gate system (13) which includes a gate gooseneck (11), which can be coupled to the gooseneck nozzle, and at least one runner (14) which leads away from the gate gooseneck and opens by way of a respective ingate into a pressure die-casting die (16, 16a, 16b), **characterised in that** the gate system is formed as a hot runner gate system (13) which has a plurality of runners and means (17 to 20) for heating the runners (14) up to the respective ingate opening into the pressure die-casting die.

2. Device according to Claim 1, **characterised in that** the hot-runner gate system is formed as a comb or fan gate system, wherein nozzle tips (23, 23a, 23b) applied to nozzles (15, 15a, 15b) are provided, these directly adjoining the die cavity (16, 16a, 16b) by way of comb- or fan-like gate ducting and therefore forming the respective ingate or being mounted directly before this.

3. Device according to Claim 2, **characterised in that** the nozzle tips (23, 23a, 23b) and nozzles (15, 15a, 15b) are in each case provided with conical plug-in connections (21, 21a, 21b) for sealing purposes.

4. Device according to Claim 2 or 3, **characterised in that** the nozzle tips (23, 23a, 23b) are fastened to the nozzles (15, 15a, 15b), and the nozzles are connected to the heatable runners (14) and can be heated.

5. Device according to Claim 2, **characterised in that** the nozzle tips (23, 23a, 23b) are formed so as to be adapted to the die (16, 16a, 16b).

6. Device according to Claim 5, **characterised in that** the nozzle tips (23, 23a, 23b) can be applied laterally or centrally to the associated die cavity (16, 16a, 16b).

7. Device according to any one of Claims 2 to 6, **characterised in that** the gate ducts (25, 25a, 25b) of the nozzle tips (23, 23a, 23b) have such a small cross section that the melt which is located therein changes to the semi-solid state after the die is filled.

8. Device according to Claims 1 and 2, **characterised in that** an unheated nozzle top (34), which lies against the gate system (13), is associated with the gooseneck nozzle (10), which tip is designed such that a plug forms therein after the die is filled.

9. Device according to Claim 8, **characterised in that** a collecting space (37) for the plug (35) ejected from the nozzle tip (34) when the next shot takes place is provided in the hot-runner gate system (13).

10. Device according to Claim 9, **characterised in that** the collecting space (37) is disposed in alignment with a bore (36) of the gooseneck nozzle (10) of the hot-chamber pressure die-casting machine.

11. Device according to any one of Claims 1 to 10, **characterised in that** a non-return valve (32) is disposed in the standpipe (9).

12. Device according to Claim 11, **characterised in that** the non-return valve (32) is provided at the bottom end of the standpipe (9).

13. Device according to any one of Claims 1 to 12, **characterised in that** a non-return valve (31) is disposed in the plunger (5').

14. Device according to any one of Claims 11 to 13, **characterised in that** the non-return valve(s) (32, 31) consist(s) of a high-temperature resistant metal or of a ceramic material.
